# EUROPÄISCHE PATENTSCHRIFT

(11) **EP 0 635 605 B1**
(45) Veröffentlichungstag und Bekanntmachung des Hinweises auf die Patenterteilung: **21.01.1998**
(21) Anmeldenummer: 94109599.4
(22) Anmeldetag: 22.06.1994
(51) Int. Cl.: E03D 11/12, E03C 1/324

(54) **Sanitäreinrichtung für Behinderte**
Sanitary device for disabled persons
Aménagement sanitaire pour handicapés

(30) Priorität: 24.07.1993 DE 4324977
(43) Veröffentlichungstag der Anmeldung: 25.01.1995
(73) Patentinhaber: von Lepel, Freifrau, Barbara, D-74199 Untergruppenbach-Vorhof (DE)
(72) Erfinder: Schreck, Roman, Dipl.-Ing., D-86179 Augsburg (DE); Kurtz, Benno, D-86637 Possenried (DE)
(74) Vertreter: Riebling, Peter, Dr.-Ing.

(56) Entgegenhaltungen:
- WO-A-90/09137
- DE-A- 2 526 337
- DE-A- 4 142 407
- GB-A- 2 021 401
- US-A- 4 328 597

## Beschreibung

Gegenstand der Erfindung ist eine Sanitäreinrichtung für Behinderte. Bei Sanitäreinrichtungen für Behinderte mit Sanitärgegenständen wie beispielsweise mit einer Tiolettenschüssel, einem Spiegel, einem Waschbecken, einem Pissoir und dergleichen, ist lediglich die Verstellbarkeit eines einzelnen Sanitärgegenstandes, wie bei der zum nächstliegenden Stand der Technik zu zählenden GB-A-20 21 401 die Verstellbarkeit des Waschbeckens, bekannt.

Der Erfindung liegt deshalb die Aufgabe zugrunde, durch gleichzeitige Verstellbarkeit mehrerer Sanitärgegenstände die Sanitäreinrichtungen für Behinderte gut erreichbar und gut bedienbar zugänglich zu machen.

Zur Lösung der gestellten Aufgabe ist die Erfindung durch die Merkmale des Anspruchs 1 gekennzeichnet.

Die Sanitäreinrichtungen sind an einer Wand befestigt, welche Wand höhenverstellbar (in vertikaler Richtung) angetrieben ist und sämtliche Sanitäreinrichtungen sind an dieser höhenverstellbar ausgebildeten Wand befestigt. Die Zuleitungs- und Ableitungsschläuche zu den einzelnen Sanitäreinrichtungen sind flexibel ausgebildet und damit ist es nun erstmals möglich, alle Sanitäreinrichtungen an dieser Wand wahlweise zu befestigen und die Wand selbst höhenverstellbar angetrieben zu gestalten.

In einer bevorzugten Ausgestaltung ist es hierbei vorgesehen, daß ein elektrischer Antriebsmotor vorgesehen ist, der über einen Spindel- oder einen Scherenantrieb die Verstellwand gegenüber der feststehenden Wand verstellbar antreibt.

In einer anderen Ausführungsform ist es vorgesehen, daß ein hydraulischer oder pneumatischer Antrieb zur Einstellung der Verstellwand vorgesehen ist.

Als sanitäre Einrichtungen kommen sämtliche sanitäre Einrichtungen in Betracht, die benötigt werden. So ist es z.B. vorgesehen, daß an der Verstellwand ein Waschbecken und mindestens einen weiteren Sanitärgegenstand, wie eine Toilettenschüssel, ein Pissoir oder der gleichen angeordnet sind. Ebenso kann Sanitärzubehör, z.B ein verstellbarer Spiegel angeordnet werden.

Es wird bevorzugt, daß das Waschbecken zusätzlich gelenkig verstellbar an der Verstellwand befestigt ist, um das Waschbecken neigbar zu gestalten.

Gleiches gilt auch für den Spiegel, der ebenfalls neigbar ausgebildet ist. Diesen Teilen, Waschbecken und Spiegel, können entsprechende Neigungsantriebe zugeordnet werden.

Bei der Ausbildung der Toilettenschüssel gibt es verschiedene Möglichkeiten. Wird eine derartige Verstellwand in öffentlichen Einrichtungen wie z.B. Krankenhäusern und dergleichen verwendet, dann wird es bevorzugt, wenn die Toilettenschüssel zusätzlich mit einer Vorrichtung verbunden ist, welche es gestattet, Papierschutzauflagen automatisch auf die Sitzbrille aufzulegen und von dieser wieder abzuziehen.

Ebenso ist es vorgesehen, daß entsprechende Haltegriffe und Bedienungsarmaturen an der Verstellwand angeordnet sind, um eine einfache Verstellung zu gewährleisten.

Es ist hierbei vorgesehen, daß die Verstellantriebe berührungslos arbeiten, z.B. durch Berührungstasten oder durch Ultraschall oder Infrarotsensoren.

Ebenso können pneumatische Betätigungsschalter verwendet werden.

Der Erfindungsgegenstand der vorliegenden Erfindung bezieht sich nicht auf die Anordnung einer einzelnen Sanitäreinrichtung auf einer Hubwand.

Bevorzugte Ausführungsformen der Erfindung sind in den Unteransprüchen angegeben.

Im folgenden wir die Erfindung anhand von Ausführungsbeispielen mit Bezug auf die Zeichnungen näher erläutert. Hierbei gehen aus den Zeichnungen und ihrer Beschreibung weitere wesentliche Merkmale und Vorteile der Erfindung hervor.

### Es zeigen:

- Figur 1:: die Vorderansicht eines Waschbeckens, das an einer Hubwand befestigt ist;
- Figur 2:: die Seitenansicht des Waschbeckens nach Figur 1 und eines Spiegels in Verstellposition;
- Figur 3:: die Vorderansicht eines Pissoirs, die an einer Hubwand befestigt ist;
- Figur 4:: die Seitenansicht des Pissoirs nach Figur 3 in Verstellpositionen.

In Figur 1 zeigt die Vorderansicht eines an einer Hubwand 2 befestigten Waschbeckens 3 für Behinderte und Figur 2 zeigt diese Einrichtung in der Seitenansicht. Die Hubwand 2 ist in einem Rahmen 1 mit Führungen für die Hubwand 2 angeordnet, in der die Hubwand 2 mittels einer Hubeinrichtung 6 (Figur 2) verstellbar ist. Das Waschbecken 3 ist über einen flexiblen Syphonschlauch 4 mit einem Fäkalienbehälter 5, der eine Förderpumpe besitzt, oder mit einem Abfluß verbunden. Der Fäkalienbehälter 6 kann an der Hubwand befestigt sein oder in einem Motageraum 7 zwischen der Kabinenwand 8 und der Hubwand 2 stehen. Um das Waschbecken 3 dem Behinderten weitgehenst anzupassen, ist es außerdem um einen gewissen Winkel nach vorne neigbar ausgebildet. In Figur 3 ist außerdem ein an der Hubwand 2 befestigter Spiegel 9 in Verstellposition gezeigt. Dieser Spiegel 9 kann ebenfalls mit der Hubwand 2 verbunden sein, an der das Waschbecken 3 angeordnet ist, er kann aber auch an einer gesonderten Hubwand befestigt sein und mit dieser unabhängig vom Waschbecken 3 verstellt werden.

Die Figuren 3 und 4 zeigen ein nicht erfindungsgemäßes Pissoir 10, das an einer Hubwand 2 befestigt ist. In dem Montageraum 7 ist die Hubeinrichtung 6 und der Fäkalienbehälter 4 untergebracht. Das Pissoir 10 kann mit Hilfe der Hubeinrichtung 6 in der Höhe verstellt werden.

Dabei gleitet die Hubwand 2 in der Führung des Rahmens 1. Die Verstellung kann durch Armaturen (nicht gezeigt) erfolgen, die in Griffhöhe an der Hubwand befestigt sind und mit dieser verstellt werden. Es ist auch möglich, elektrische Betätigungsschalter oder berührungslose Sensoren unabhängig von der Hubwand günstig zu positionieren.

### ZEICHNUNGSLEGENDE

- 1: Rahmen mit Führung
- 2: Hubwand
- 3: Waschbecken
- 4: Fäkalienbehälter
- 5: Syphonschlauch
- 6: Hubeinrichtung
- 7: Montageraum
- 8: Kabinenwand
- 9: Spiegel
- 10: Pissoir

## Patentansprüche

1. Sanitäreinrichtung für Behinderte, die ein Waschbecken (3) und mindestens einen weiteren Sanitärgegenstand, wie eine Toilettenschüssel, ein Pissoir (10) oder dergleichen enthält, wobei die Sanitärgegenstände (3,10) gemeinsam an einer vertikal verstellbaren Hubwand (2) befestigt und mit flexiblen Zu- und Ableitungen (4) ausgebildet sind, wobei das vertikal verstellbare Waschbecken (3) neigbar angeordnet ist.

2. Sanitäreinrichtung für Behinderte nach Anspruch 1, mit einer Toilettenschüssel, **dadurch gekennzeichnet**, daß die Toilettenschüssel mit einer Vorrichtung zum automatischen Auflegen und Entfernen von Papierschutzauflagen versehen ist.

3. Sanitäreinrichtung für Behinderte nach Anspruch 1 oder 2, **dadurch gekennzeichnet**, daß ein Spiegel (9) an der Hubwand (2), befestigt ist.

4. Sanitäreinrichtung für Behinderte nach Anspruch 1, **dadurch gekennzeichnet**, daß für die vertikal verstellbare Hubwand (2) ein Hubmotor (6) vorgesehen ist, der über einen Spindel- oder Scherenantrieb eine Verstellung der vertikal verstellbaren Hubwand (2) gegenüber einer festen Wand gewährleistet.

## Claims

1. Sanitary installation for disabled persons, comprising a wash basin (3) and at least one further sanitary item such as a toilet pan, a urinal (10) or the like, wherein the sanitary items (3,10) are jointly attached to a vertically adjustable lifting wall (2) and provided with flexible in and outlet pipes (4), the vertically adjustable wash basin (3) being tiltably arranged.

2. Sanitary installation for disabled persons according to claim 1, with a toilet pan, characterised in that the toilet pan is provided with a device for automatic placing and removing of protective layers of paper.

3. Sanitary installation for disabled persons according to claim 1 or 2, characterised in that a mirror (9) is attached to the lifting wall (2).

4. Sanitary installation for disabled persons according to claim 1, characterised in that for the vertically adjustable lifting wall (2) there is provided a lifting motor (6) which, via a spindle or pantograph drive, ensures displacement of the vertically adjustable lifting wall (2) with respect to a stationary wall.

## Revendications

1. Installation sanitaire pour handicapés, qui comprend un lavabo (3) et au moins un autre appareil sanitaire tel qu'une cuvette de W.-C., un urinoir (10), etc., étant précisé que les appareils sanitaires (3, 10) sont fixés conjointement à une paroi mobile verticalement (2) et sont pourvus de conduites d'amenée et d'évacuation flexibles (5), et que le lavabo réglable verticalement (3) est disposé pour pouvoir être incliné.

2. Installation sanitaire pour handicapés selon la revendication 1, comportant une cuvette de W.-C., caractérisée en ce que la cuvette de W.-C. est pourvue d'un dispositif destiné à poser et à enlever automatiquement des garnitures de protection en papier.

3. Installation sanitaire pour handicapés selon la revendication 1 ou 2, caractérisée en ce qu'un miroir (9) est fixé à la paroi mobile (2).

4. Installation sanitaire pour handicapés selon la revendication 1, caractérisée en ce qu'il est prévu pour la paroi mobile verticalement (2) un moteur de levage (6) qui garantit, par l'intermédiaire d'une commande à arbre ou à parallélogramme, un réglage de la paroi mobile verticalement (2) par rapport à une paroi fixe.
